# DEMANDE DE BREVET EUROPEEN

(11) **EP 1 180 746 A1**
(43) Date de publication de la demande: **20.02.2002**
(21) Numéro de dépôt: 00500188.8
(22) Date de dépôt: 14.08.2000
(51) Int. Cl.: G07D 9/00, A45C 1/12

(54) **Tirelire de sélection de pièces de monnaie par dimension et valeur**

(71) Demandeur: Ismail Siddique, 38639 San Miguel de Abona, Santa Cruz de Tenerife (ES)
(72) Inventeur: Ismail Siddique, 38639 San Miguel de Abona, Santa Cruz de Tenerife (ES)
(74) Mandataire: Manzano Cantos, Gregorio

(57) **Abrégé**

TIRELIRE DE SÉLECTION DE PIÈCES DE MONNAIE PAR DIMENSION ET VALEUR composée par une maquette reproduisant une zone urbaine avec des bâtiments de dimensions différentes, ayant intérieurement et coaxialement un logement tubulaire où sont introduites les pièces de monnaie en les sélectionnant selon leur diamètre, et généralement, selon leur valeur correspondante, représentée par une inscription extérieure correspondante où il y a aussi un indicateur lumineux ou acoustique qui est activé lors de l'introduction des pièces de monnaie retenues dans son logement par un plateau extractible logé à l'intérieur du corps de support où il y a aussi un tiroir pour ramasser les pièces de monnaie et un circuit électrique de contrôle des indicateurs lumineux ou acoustiques.

## Description

Selon l'indication du titre de l'invention, l'objet de celle-ci est une tirelire conçue pour épargner , fonction typique de ce type d'objets, plus précisément pour épargner des pièces de monnaie métalliques et en particulier, elle est destinée à épargner des pièce de monnaie "Euro" car la tirelire est conçue pour pouvoir garder les pièces de monnaie en les sélectionnant par leur diamètre et par leur valeur, deux concpets qui, par ailleurs, sont d'habitude proportionnellement directs entre eux, c'est-à-dire plus la valeur est grande plus le diámetre est grand.

La tirelire, selon l'invention, est conçue sous forme de maquette reproduisant un espace urbain représenté principalement par ses bâtiments de hauteur, configuration géometrique, volume différent et d'autres aspects, ainsi qu'un environnement et une surface montrant l'ambiance habituelle d'une ville ou d'un quartier de celle-ci, en pouvant même reproduire, à petite échelle, un espace urbain connu et déterminé.

Les bâtiments sont des logements de la tirelire pour y garder et sélectionner à l'intérieur les pièces de monnaie, empilées en colonne, toutes celles d'un même diamètre étant dans un bâtiment en ayant plusieurs bâtiments de différent diamètre pou y loger les piéces de diamètre identique, bien que logiquement, il peut y avoit plusieurs bâtiments destinés à des pièces de monnaie d'un même diamètre et d'une même valeur.

Les bâtiments ont une embouchure supérieure d'accès, eventuellement couverte par un couvercle, ayant le diamètre de la pièce de monnaie, logiquement avec une petite tolérance pour permetre une introduction aisée et on va les introduire en position horizontale jusqu'à ce que le bâtiment soit plein, un indicateur lumineux ou acoustiques ou les deux marquant chaque introduction.

Lorsque le bâtiment est plein, il y aura una quantité fixe de pièces de monnaie. L'addition de toutes les pièces doit être une quantité prévue ou calculée. Lorsque tous les bâtiments sont pleins, la tirelire peut être vidée par sa partie inféirure à travers des moyens de ramassage et de sortie disposés sur la base de soutien de la tirelire ou socle de celle-ci.

### ANTÉCÉDENTS DE L'INVENTION

Lors de la révision des antécédents relatifs aux inventions relatives à ce type d'objets, on n'en a trouvé aucun satisfaisant ces conditions et ces caractéristiques de contruction, par conséquent il faut considérer cette invention en tant que nouvelle et ayant une importance inventive considérable pour construire un objet brevetable.

Les versions de tirelire connues sont variées et très nombreuse. Depuis les typiqes en argile ou céramique devant être casser pour récupérer l'argent épargné jusqu'aux tirelires de sélection de ce type, à cerrure, à clé et d'autres ayant des formes de construction très variées ainsi que celles construites à base de matérieaux différents.

Le fait de les énumérer serait interminable et l'invention a un but précis avec une application aux différentes pièces d'Euro dont l'entrée en vigueur dans l'Union Européenne est proche.

### DESCRIPTION DE L'INVENTION

Tel qu'il a été exposé au début du mémoire de l'invention, la tirelire est constituée par une maquette supportée sur une base ou socle et dont le plan est la surface imitant une zone urbaine déterminée de la quelle s'élèvent les différents bâtiments de celle-ci, ayant des hauteurs différentes et des volumes différents, qui sont constitués intérieurement par un tube ou cheminée cylindrique dont l'embouchure supérieure ou embouchure d'entrée pour les pièces de monnaie est définie par de diamêtre même dudit tube par où elles pénètrent jusqu'à l'intérieur en dessous de ladite surface, et éventuellement fermée par un couvercle. Le diamètre de chaque tube sera ajusté à celui de chaque pièce de monnaie "Euro", qui logiquement est proportionnel à sa valeur, valeur indiquée sans une zone externe visible du bâtiment pour loger correctement les pièces de monnaie qui seront empilées horizontalement à l'intérieur du tube jusqu'à ce qu'il soit plein, en contenant de préférence une quantité exacte de pièces de monnaie et l'addition de tous les bâtiments donne une quantité exacte calculée ou prévues.

De même, selon l'invention, lorsque l'on introduit les pièces de monnaie on active un contact faisant fonctionner un petit signal lumineux ou acoustique ou les deux, un signal qui se maintiendra allumé ou excité lorsque le tube sera plein. Des contacts qui sont logiquement connectés à une plaque de circuit située sur la base ou socle de la tirelire à une position permettant des connexions à tous les bâtiments et qui n'obstaculise pas l'installation du reste d'organes de la tirelire, y sont prévus.

Une autre caractéristique de l'invention est le fait que sous les tubes, il y a un petit plateau ou contre-surface urbaine convenablement guidé à l'intérieur de la base ou socle fasiant l'office d'une boîte ayant une forme, des dimensions et une hauteur appropriées et proportionnellles pour l'ensemble, le plateau pouvant être retirés d'un côté de ladite boîte pour que les pièces de monnaie, supportées ou retenues sur la base par ledit plateau tombent au fond de la boîte dans un tiroir qui peut aussi être extrait d'un coté de la boîte pour ramasser l'argent épargné. Les deux élements, plateau et tiroir pouvant avoir des fermetures de sécurité pour éviter leure ouverture.

Nous aborderons plus largement les caractéristiques essentielles de l'invention à la suite, en faisant référence aux feuuilles de dessins accompagnant ce mémoire, où d'une façon un peu schématiquement, et uniquement à mode d'exemple, on représente les détails préférés de l'invention.

### DANS LES DESSINS

La figure 1 est une vue en perspective d'un ensemble de tirelire selon l'invention.

La figure 2 est une vue coupée verticalement en section longitudinale stratégique de l'ensemble de la figure 1.

La figure 3 est un détail proportionnellement augmenté du moyen de contact et du signal lumineux.

### RÉALISATION PRÉFÉRENTIELLE DE L'INVENTION

Une réalisation préférentielle de l'invention est celle représentée dans lesdits dessins, et à laquelle nous faisons référence, en distingant les parties et détails de ceux-ci au moyens de références indépendantes correspondantes.

De façon générale, l'ensemble de la tirelire est indiqué avec (1) , (2) étant la surface urbaine ayant des délimitations de rues, places, aires, jardins, panneaux et d'autres symboles appropriés d'où s'élèvent verticalement différents corps géométriques ayant une forme et une ornementation de bâtiments (4), (5), (6), (7), (8), (9), (10) disposés dans un corps de support ou socle.

Tous ces bâtiments (4-10) à hauteur et volume différent ont une entrée ou embouchure (11), éventuellement fermée par un couvercle, par la partie supérieure qui est l'extrémité circulaire d'un conduit tubulaire ou cheminée (12) s'etendant à l'intérieur et coaxialment jusqu'au dessous de la face intérieure (2^{a}) de la surface (2) au diamètre identique à celui des pièces de monnaie d' "Euro" (M) en ayant une légère tolérance pour permettre une introduction aisée en position horizontale, le diamètre du tube (12) étant celui correspondant au diamètre de la pièce de monnaie indiquée par le bâtiment sur une inscription (19) pour orienter l'utilisateur.

À l'entrée de chaque embouchure (11) de chaqque tube (12) ou près de celle-ci, il y a un petit contact (17), par exemple une languette métallique (17) sous forme de palonnier qui est pressée par la pièce de monnaie (M) lors de son introduction dans le tube (12). Celle-ci ferme le contact en allumant un signal lumineux (18); par exemple un petit viseur, des leds et même un signal acoustique qui s'éteint ou cesse lorsque la pièce de monnaie (M) est passée. La dernière pièce de monnaie maintiendra le signal lumineux (18) allumé en indiquant que le tube est plein. La capacité est calculée pour une quantité exacte et la totalité des capacités est une quantité calculée.

Les extrémités inférieures (13) des tubes (12) sont fermés par une contresurface (14) qui est un plateau convenablement guidé à l'intérieur du corps de support (3) qui est une boîte, de laquelle on extrait ledit plateau (14) lorsque l'on veut vider les pièces de monnaie (M) qui tombent dans la boîte même (3) ou un tiroir de ramassage (15), aussi logé dans ladite boîte (3) et qui peut s'extraire aussi pour sortir les pièces de monnaie (M). Un plateau (14) et un tiroir (15) pouvant avoir des poignées pour faciliter l'extraction et des moyens de fermeture pour éviter un accès aisé.

De même, à l'intérieur de la boîte (3), on installe, par exemple un circuit de connexions (16) avec sa source d'alimentation correspondante (FA) et des connexions (C) pour les indicateurs lumineux (18) et des contacts correspondants (17). Des connexions sans représentation précise pouvant être réalisées au moyen d'une perforation fine dans le corps des bâtiments (4-10), ou être montées sur le mur extérieur de ceux-ci.

Une fois décrite convenablement la nature de l'invention, il faut remarquer aux effects opportuns, que celle-ci ne se limite pas aux détails exacts de cet exposé, mais que au contraire, on y introduira les modifiction considérées apportunees, si toutefois celà ne modifie pas les caractéristiques essentielles de celle-ci, revindiquées à la suite.

## Revendications

1. TIRELIRE DE SÉLECTION DE PIÈCES DE MONNAIE PAR DIMENSION ET VALEUR, particulièrement pour y garder et sélectionner des pièces de monnaie d' "Euro" empilées en colonne à l'intérieur de logements ajustés à leur diamètres et valeurs respectifs qui sont **caractérisés en ce qu'**ils sont constitués par des blocs géométriques (4 à 10) représentant des bâtiments disposés sur une surface (2) reproduisant une zone urbaine avec des détails propres de celle-ci, intégrée dans un ensemble de maquette (1) disposée sur un corps de support ou socle (3) qui est une boîte à l'intérieur de laquelle est logé une contre-surface (14) pour fermer la sortie intérieure des bâtiments (4-10) et éviter la chute des pièces de monnaie (M): la boite même (3) ou un tiroir (15) pour ramasser les pièces de monnaie (M) lorsque l'on vide les bâtiments (4 - 10) et une plaque de circuit électrique (16) ayant una source d'alimentation (FA) respective et des connexions (C) pour les indicateurs lumineux (18) respectifs.

2. TIRELIRE DE SÉLECTION DE PIÈCES DE MONNAIE PAR DIMENSION ET VALEUR, selon la revendication 1, des bâtiments (4 - 10) pour le logement et la sélection de pièces de monnaie "Euro" (M), qui sont **caractérisés en ce qu'**intérieurement ils comprennent un conduit tubulaire ou cheminée (12) pour garder et sélectionner les pièces de monnaie "Euro" (M) éventuellement fermés par un couvercle, s'étendant coaxialement jusqu'à la sortie (13) sous la surface (2) et il y a une entrée (11) sur la partie supérieure de chaque bâtiment (4 - 10) qui est le diamètre intérieur du tube (12) et le diamètre de la pièce de monnaie "Euro" (M) correspondant à la valeur montrée dans une inscription visible (19) à l'extérieur de chaque bâtiment (4-10).

3. TIRELIRE DE SÉLECTION DE PIÈCES DE MONNAIE PAR DIMENSION ET VALEUR, selon la revendication 2, comprenant des entrées (11) à chaque tube (12) de logement et de sélection de pièces de monnaie "Euro" (M) qui sont **caractérisées en ce que** dans l'embouchure ou une zone voisine à l'embouchure de l'entrée (11) il y a un petit contact (17) qui est fermé par la presion de la pièce de monnaie (M) lors de son logement en allumant un petit indicateur lumineux ou acoustique (18) situé à l'extérieur de chaque bâtiment (4-10) qui s'éteint ou cesse lors du passage de la pièce de monnaie (M).

4. TIRELIRE DE SÉLECTION DE PIÈCES DE MONNAIE PAR DIMENSION ET VALEUR, selon la revendication 3, dans laquelle ledit indicateur lumineux ou acoustique (18) est **caractérisé en ce que** l'indicateur lumineux ou acoustique (18) reste allumé ou activé lorsque la dernière pièce de monnaie (M) y a été logée, en indiquant que el tube (12) est plein ou complet.

5. TIRELIRE DE SÉLECTION DE PIÈCES DE MONNAIE PAR DIMENSION ET VALEUR, selon la revendication 1, la contre-surface (14) et le tiroir de ramassage (15) sont **caractérisés en ce qu'**ils ont des éléments guidés à l'intérieur de la boîte (3), pouvant être extraits pour vider les pièces de monnaie (M), les ramasser et les sortir de l'intérieur, en ayant éventuellement des moyens de fermeture.
